# FASCICULE DE BREVET EUROPEEN

(11) **EP 0 564 379 B1**
(45) Date de publication et mention de la délivrance du brevet: **12.06.1996**
(21) Numéro de dépôt: 93420138.5
(22) Date de dépôt: 26.03.1993
(51) Int. Cl.: H01H 71/00, H01H 71/52

(54) **Mécanisme de commande à palonnier pour disjoncteur électrique à phase et neutre**
Schwenkhebelbetätigungsmechanismus für Schutzschalter mit Phasen- und Neutralleiter
Swinging lever actuating mechanism for circuit breaker with phase- and neutral conductor

(30) Priorité: 31.03.1992 FR 9203985
(43) Date de publication de la demande: 06.10.1993
(73) Titulaire: SCHNEIDER ELECTRIC SA, F-92100 Boulogne-Billancourt (FR)
(72) Inventeur: Lazareth, Michel, F-38050 Grenoble Cedex 09 (FR); Le Corre, Noel, F-38050 Grenoble Cedex 09 (FR)
(74) Mandataire: Hecke, Gérard

(56) Documents cités:
- EP-A- 0 042 778
- EP-A- 0 295 158

## Description

L'invention est relative à un mécanisme de commande d'un disjoncteur électrique miniature à phase et neutre, ayant:
- un organe interrupteur double comprenant un contact mobile de neutre supporté par un porte contact de neutre pour coopérer avec un contact fixe de neutre et un contact mobile de phase supporté par un porte contact de phase pour coopérer avec un contact fixe de phase ,
- une platine rotative d'entraînement simultané des deux porte-contacts entre une position d'ouverture et une position de fermeture des contacts, lesdits porte-contacts étant montés sur un pivot pour autoriser un mouvement relatif de pivotement par rapport à la platine,
- une manette d'actionnement accouplée à une liaison mécanique de transmission associée à la platine,
- un levier de déclenchement piloté par un déclencheur pour interrompre la liaison mécanique lors d'un défaut, entraînant l'ouverture automatique des contacts,
- et des moyens élastiques pour assurer la pression de contact lors du déplacement de la platine vers la position de fermeture sous l'action manuelle de la manette .

Un tel mécanisme de commande est connu, par exemple, du document EP-A-0 042 778.

Dans un disjoncteur unipolaire et neutre, la pression de contact en position de fermeture des contacts est généralement assurée par deux ressorts décalés transversalement l'un de l'autre. Chaque ressort est associé à un porte-contact pour exercer individuellement une force de pression sur les contacts correspondants. L'incorporation de deux ressorts de pression de contact à l'intérieur d'un boîtier commun de largeur 18mm pose un problème d'encombrement pour la mise en oeuvre du mécanisme.

L'objet de l'invention consiste à réaliser un mécanisme de commande simplifié adapté à l'encombrement d'un disjoncteur phase et neutre à boîtier commun.

Le mécanisme selon l'invention est caractérisé en ce que les moyens élastiques comportent un ressort unique inséré entre les deux porte-contacts et ancré entre un téton de la platine , et une aiguille d'équilibrage d'un dispositif à palonnier, ladite aiguille s'étendant transversalement à la ligne d'action du ressort, en étant logée dans deux cavités opposées des porte-contacts juxtaposés.

L'usage d'un ressort unique pour la double pression de contact permet de réduire l'encombrement transversal du mécanisme. La coopération du ressort avec le palonnier engendre un équilibrage des efforts de pression sur les deux contacts de phase et de neutre.

Selon un mode de réalisation préférée les deux porte-contacts de neutre et de phase en matériau isolant sont montés avec jeu sur le pivot.

Le ressort de pression de contact peut être formé par un ressort de traction s'étendant dans le plan médian de symétrie du boîtier.

Il est avantageux qu'au moins une cavité de support de l'aiguille comporte une première portion agencée en palier avec orientation radiale de la force de pression exercée par le ressort et une deuxième portion conformée en articulation autorisant un ajustage de la position de l'aiguille en cas d'usure inégale des contacts de phase et de neutre .

La forme spécifique des cavités dans les porte-contacts permet de concilier le montage industriel du mécanisme, avec le fonctionnement mécanique du palonnier, indépendamment de l'usure ou des tolérances de fabrication des contacts de phase et de neutre.

D'autres avantages et caractéristiques ressortiront plus clairement de la description qui va suivre, d'un mode de réalisation de l'invention donné à titre d'exemple, et représenté aux dessins annexés, dans lesquels:
- la figure 1 est une vue en élévation du mécanisme de commande d'un disjoncteur à phase et neutre selon un mode de réalisation de l'invention, les contacts étant représentés en position de fermeture;
- la figure 2 montre une vue en coupe selon la ligne 2-2 de la figure 1;
- la figure 3 est une vue en coupe selon la ligne 3-3 de la figure 1;
- la figure 4 montre une vue partielle en perspective du mécanisme de la figure 1, le ressort de pression de contact, et le porte-contact de phase n'étant pas représentés;
- la figure 5 est une vue de détail, à échelle agrandie d'une cavité de l'aiguille de palonnier;
- la figure 6 est une autre vue en perspective du mécanisme;
- la figure 7 est une vue en coupe selon la ligne 7-7 de la figure 1.

Sur les figures 1 à 6, un mécanisme 10 de commande d'un disjoncteur électrique miniature à phase et neutre est logé dans le compartiment interne d'un boîtier 12 isolant moulé de forme parallélépipédique étroit et plat. L'actionnement du mécanisme 10 s'effectue soit par une action manuelle d'une manette 11 montée à basculement entre une positon de fermeture et une position d'ouverture des contacts du disjoncteur, soit par une action automatique d'un dispositif de déclenchement. Le disjoncteur comporte un organe interrupteur double, ayant un contact mobile de neutre 14 coopérant avec un contact fixe de neutre 15, et un contact mobile de phase 16 coopérant avec un contact fixe de phase 17. Le dispositif de déclenchement comporte un déclencheur électromagnétique 13 (figure 1 et 3) sensible à un courant de court-circuit, et un déclencheur thermique à bilame 19 (figure 6) sensible à un courant de surcharge.

Les deux contacts mobiles 14,16 sont supportés individuellement par deux porte-contacts de neutre et de phase 18,20 en matériau isolant, montés avec un jeu radial sur un pivot 22 d'une platine 24 d'entraînement commune. Le pivot 22 est positionné selon le sens transversal dans des paliers 26,28 alignés et ménagés dans les parois opposées du boîtier 12, pour autoriser un mouvement de rotation limité de la platine 24 entre la position stable d'ouverture et le position stable de fermeture des contacts 14,15; 16,17.

La platine 24 rotative est disposée entre les deux porte-contacts 18,20 et est équipée de butées d'entraînement (dont une 30 est visible sur la figure 1), destinées à venir en engagement avec les chants des porte-contacts 18,20 lors des mouvements d'ouverture et de fermeture.

Un levier de déclenchement 32 articulé sur un premier axe 34 de la platine 24 comporte un organe de commande 36 coopérant avec le dispositif de déclenchement 13,19, et un organe de retenue 38 coopérant avec un crochet d'accrochage 40 pour former une liaison mécanique 41 de transmission. Le crochet d'accrochage 40 est monté à pivotement sur un deuxième axe 42 de la platine 24, et est relié mécaniquement à la manette 11 par un étrier de liaison 44 métallique constituant un dispositif à genouillère. Le fonctionnement de la liaison mécanique 41 de déclenchement du mécanisme 10 est décrit en détail dans le brevet français 2.616.583 de la demanderesse. La liaison mécanique 41 se trouve normalement en position de verrouillage par coopération de l'organe de retenue 38 avec le crochet d'accrochage 40. L'actionnement manuel de la manette 11 dans un sens donné provoque alors l'entraînement de la platine 24 soit vers la position de fermeture, soit vers la position d'ouverture des contacts 14,15; 16,17. Au cours de la fermeture, la platine 24 rotative assure l'armement d'un ressort d'ouverture du type à torsion (non représenté) ancré entre la platine 24 et une butée du boîtier du côté opposé à l'étrier de liaison 44.

Le déclenchement automatique du mécanisme 10 s'effectue par déverrouillage de l'organe de retenue 38 avec le crochet d'accrochage 40 suite à l'action de l'un des déclencheurs 13,19 provoquant le pivotement du levier de déclenchement 32 dans le sens inverse des aiguilles d'une montre. Ce passage vers la position déclenchée crée une rupture de la liaison mécanique 41, suivie d'une détente du ressort d'ouverture engendrant le pivotement de même sens de la platine 24 et des porte-contacts 18,20 pour la séparation des contacts 14,15; 16,17.

Le réarmement de la liaison mécanique 41 de déclenchement vers la position verrouillée s'effectue automatiquement en position d'ouverture au moyen d'un ressort de rappel 46 (voir figure 6), formé par une languette élastique solidaire du levier de déclenchement 32.

L'encombrement latéral externe entre les grandes faces latérales opposées du boîtier 12 correspond à une largeur de dix huit millimètres. Les deux axes 34,42 respectifs du levier de déclenchement 32, et du crochet d'accrochage 40 sont décalés sur la platine 24 par rapport au pivot 22.

En position de fermeture, la fonction de pression de contact des deux contacts mobiles de neutre 14 et de phase 16 sur les contacts fixes 15,17 correspondants, est assurée par un seul ressort de traction 48 associé à un dispositif à palonnier 50. Le ressort de traction 48 se trouve sensiblement dans le plan médian de symétrie de trace 52, et est inséré entre les deux bras 54,56 supérieurs des porte-contacts 18,20.

L'extrémité supérieure du ressort 48 est accrochée à un téton 68 de la platine 24 rotative, et le pivot 22 de cette derrière qui sert également d'axe d'articulation des porte-contacts 18,20, est situé entre l'aiguille 58 et le téton 68. Le montage à jeu. des porte-contacts 18,20 isolants sur le pivot 22 de part et d'autre de la platine 24 autorise un mouvement relatif de pivotement par rapport à la platine 24 pour assurer la pression de contact en position de fermeture. Le moment du couple exercé par le ressort de traction 48 tend à solliciter les porte-contacts 18,20 dans le sens horaire autour du pivot 22, et le dispositif à palonnier 50 assure un équilibrage des efforts de pression sur les deux contacts mobiles du neutre 14 et de phase 16.

La largeur des protubérances 64,66 est supérieure à celle des bras supérieurs 54,56, et le diamètre du ressort de traction 48 correspond sensiblement à l'épaisseur maximum de la platine 24. Le faible écartement transversal entre les deux protubérances 64,66 des deux porte-contacts 18,20 permet l'accrochage de l'extrémité inférieure du ressort 48 sur l'aiguille 58.

Chaque cavité 60,62 du support de l'aiguille 58 du dispositif à palonnier 50 comporte deux surfaces d'appui 70,72 opposées en forme de secteurs circulaires séparées l'une de l'autre par deux évidements 74,76 tronconiques (figure 5). Le diamètre interne entre les deux surfaces d'appui 70,72 correspond sensiblement au diamètre de l'aiguille 58 cylindrique. Le positionnement angulaire des deux surfaces d'appui 70,72 dans la cavité 60 est choisi tel que le plan bissecteur diamétral s'étende sensiblement selon une direction parallèle à la ligne d'action du ressort de traction 48. La surface d'appui 72 supérieure de chaque cavité 60,62 sert de palier pour chaque extrémité de l'aiguille 58, la force de pression exercée par le ressort 48 étant orientée radialement vers le secteur circulaire de la surface d'appui 72.

La présence des deux évidements 74,76 tronconiques (figures 3 et 5) orientés dans le sens de débattement des porte-contacts 18,20, autorise un déplacement relatif de l'aiguille 58 pour garantir l'équilibrage des forces de pression suite à une usure inégale des contacts de phase 16,17 et de neutre 14,15.

Lors du montage industriel en automatique du disjoncteur, l'aiguille 58 du dispositif à palonnier 50 est d'abord introduite dans la cavité 60 du porte-contact de neutre 18, suivi de l'accrochage du ressort de traction 48 sur le téton 68 de la platine 24, et sur la partie centrale de l'aiguille 58. La profondeur d'enfoncement de l'aiguille 58 dans la cavité 60 de la protubérance 64, et la réaction de la force de pression du ressort 48 sur la surface d'appui 72 maintiennent le positionnement transversal de l'ensemble aiguille 58 et ressort 48 avant le montage du porte-contact de phase 20.

La forme spécifique des deux cavités 60,62 permet de concilier le montage industriel du mécanisme 10 avec le fonctionnement mécanique du dispositif à palonnier 50 indépendamment de l'usure inégale ou de la dispersion des contacts de phase et de neutre. L'usage d'un ressort unique de pression de contact, agencé dans l'épaisseur de la platine 24, permet d'obtenir un encombrement réduit du mécanisme 10.

Selon une variante, la cavité 62 du porte-contact de phase 20 peut être agencée en palier circulaire.

Sur les figures 4 , 6 et 7, la bilame 19 du déclencheur thermique coopère au cours de la déflexion avec un tiroir 80 d'actionnement solidaire du levier de déclenchement 32. Le tiroir 80 est réalisé par découpage d'une pièce métallique à surface plane, notamment une tôle à faible épaisseur, ayant à l'une des extrémités un orifice 82 de fixation sensiblement circulaire, destiné à être introduit par clipsage sur un ergot 84 fixe venant de moulage avec le levier de déclenchement 32 en matériau isolant. A l'opposé de l'orifice 82 se trouve un crochet 86 contre lequel la bilame 19 vient en engagement lors de sa déflexion vers la droite (figure 6).

L'ergot 84 d'articulation du tiroir 80 se trouve sur l'organe de commande 36 du levier de déclenchement 32 entre le premier axe 34 et l'extrémité inférieure coopérant avec le percuteur du déclencheur magnétique 13. La zone de contact de la bilame 19 avec le tiroir 80 d'actionnement est limitée à la section du chant interne du crochet 86. Il en résulte un faible coefficient de frottement, avec un rendement maximum du déclencheur thermique.

Le tiroir 80 d'actionnement du déclencheur thermique est situé dans le plan médian de symétrie 52 des porte-contacts 18,20, tout comme le percuteur du déclencheur magnétique 13. L'effort de déclenchement thermique transmis par la bilame 19 au tiroir 80 reste concentré dans le plan médian 52. Le clipsage de l'orifice 82 sur l'ergot 84 du levier de déclenchement 32 supprime toutes interférences ou frottements antagonistes du tiroir 80 avec d'autres organes du mécanisme 10. La force de déclenchement thermique en provenance de la bilame 19 est ainsi réduite au minimum pour provoquer le déclenchement en cas d'apparition d'un courant de surcharge.

L'insertion du tiroir 80 d'actionnement sur l'ergot 84 peut être réalisée en automatique lors de l'assemblage du mécanisme 10. L'ergot 84 comporte deux pattes 88,90 élastiques parallèles séparées l'une de l'autre par une fente 92 centrale, autorisant le rapprochement des pattes lors du clipsage tiroir 80. Après introduction de l'orifice 82 de fixation sur l'ergot 84, l'élasticité des pattes 88,90 provoque le montage imperméable du tiroir 80, sur le levier de déclenchement 32 grâce à la présence de redans de verrouillage aux extrémités des pattes. Dans cette position, le tiroir 80 est articulé avec un léger jeu radial sur l'ergot 84, autorisant u mouvement de rotation libre par rapport au levier de déclenchement 32.

En cas de surintensité, la déflexion vers la droite de la bilame 19 entraîne le tiroir 80 en translation dans le même sens, suivi du pivotement du levier de déclenchement 32 autour du premier axe 34 vers la position déclenchée. Il en résulte la brisure de la liaison mécanique 41, et l'ouverture des contacts 14,15; 16,17.

## Revendications

1. Mécanisme de commande d'un disjoncteur électrique miniature à phase et neutre, ayant:
- un organe interrupteur double comprenant un contact mobile de neutre (14) supporté par un porte contact de neutre (18) pour coopérer avec un contact fixe de neutre (15) et un contact mobile de phase (16) supporté par un porte contact de phase (20) pour coopérer avec un contact fixe de phase (17),
- une platine (24) rotative d'entrainement simultané des deux porte-contacts (18,20) entre une position d'ouverture et une position de fermeture des contacts (14,15; 16, 17), lesdits porte-contacts (18,20) étant montés sur un pivot (22) pour autoriser un mouvement relatif de pivotement par rapport à la platine (24),
- une manette (11) d'actionnement accouplée à une liaison mécanique (41) de transmission associée à la platine (24),
- un levier de déclenchement (32) piloté par un déclencheur (13,19) pour interrompre la liaison mécanique (41) lors d'un défaut, entraînant l'ouverture automatique des contacts,
- et des moyens élastiques pour assurer la pression de contact lors du déplacement de la platine (24) vers la position de fermeture sous l'action manuelle de la manette (11),
caractérisé en ce que
les moyens élastiques comportent un ressort unique (48) inséré entre les deux porte-contacts (18,20) et ancré entre un téton (68) de la platine (24), et une aiguille (58) d'équilibrage d'un dispositif à palonnier (50), ladite aiguille (58) s'étendant transversalement à la ligne d'action du ressort (48), en étant logée dans deux cavités (60,62) opposées des porte-contacts (18,20) juxtaposés.

2. Mécanisme de commande selon la revendication 1, caractérisé en ce que les deux porte-contacts de neutre (18) et de phase (20) en matériau isolant sont montés avec jeu sur le pivot (22), et que le ressort (48) de pression de contact est un ressort de traction.

3. Mécanisme de commande selon la revendication 1 ou 2, caractérisé en ce qu'au moins une cavité (60,62) de support de l'aiguille (58) comporte une première portion agencée en palier avec orientation radiale de la force de pression exercée par le ressort (48) et une deuxième portion conformée en articulation autorisant un ajustage de la position de l'aiguille (58) en cas d'usure inégale des contacts de phase (16,17) et de neutre (14,15).

4. Mécanisme de commande selon la revendication 3, caractérisé en ce que la première portion de la cavité (60,62) comprend deux surfaces d'appui (70,72) diamétralement opposées en forme de secteurs circulaires, séparées l'une de l'autre par deux évidements (74,76) tronconiques orientés dans le sens de débattement des deux porte-contacts (18,20).

5. Mécanisme de commande selon l'une des revendications 2 à 4, caractérisé en ce que les deux porte-contacts (18,20) isolants comportent deux bras (54,56) supérieurs entre lesquels est agencé le ressort (48) de pression de contact, et deux protubérances (64,66) autour desdites cavités (60,62) de logement de l'aiguille (58), la profondeur de chaque cavité (60,62) étant supérieure au diamètre du ressort.

6. Mécanisme de commande selon la revendication 5, caractérisé en ce que les deux protubérances (64,66) des porte-contacts (18,20) sont séparés transversalement par un faible écartement autorisant l'accrochage du ressort (48) de traction sur la partie centrale de l'aiguille (58), et que ledit ressort (48) s'étend dans le plan médian de symétrie du boîtier (12) isolant.

7. Mécanisme de commande selon l'une des revendications 1 à 6, caractérisé en ce que le pivot (22) d'articulation des porte-contacts (18,20) est situé entre les points d'ancrage du ressort (48) sur le téton (68) de la platine (24), et l'aiguille (58), et que le levier de déclenchement (32) est monté à pivotement limité sur un premier axe (34) de la platine (24), ledit premier axe (34) étant décalé du pivot (22).

## Patentansprüche

1. Schaltmechanismus eines Kleinleistungsschalters mit Phasen- und Neuralleiter, bestehend aus
- einer doppelten Trennvorrichtung mit einem von einem Neutrafleiter-Kontaktträger (18) getragenen beweglichen Neutralleiterkontakt (14), der dazu dient, mit einem feststehenden Neutralleiterkontakt (15) zusammenzuwirken, und einem von einem Phasenleiter-Kontaktträger (20) getragenen beweglichen Phasenleiterkontakt (16), der dazu dient, mit einem feststehenden Phasenleiter (17) zusammenzuwirken,
- einem drehbar gelagerten Mitnehmerhebel (24) zur gleichzeitigen Überführung der beiden Kontaktträger (18, 20) von einer Ausschaltstellung in eine Einschaltstellung der Kontakte (14, 15; 16, 17), wobei die genannten Kontaktträger (18, 20) auf einer Schwenkachse (22) gelagert sind, um eine relative Schwenkbewegung in bezug auf den Mitnehmerhebel (24) ausführen zu können,
- einem Schaltknebel (11), der mit einer dem Mitnehmerhebel (24) zugeordneten mechanischen Getriebeverbindung (41) gekoppelt ist,
- einem Auslösehebel (32), der über einen Auslöser (13, 19) angesteuert wird, um im Fehlerfall die mechanische Verbindung (41) zu unterbrechen und die automatische Abschaltung der Kontakte zu bewirken,
- sowie Federmitteln zur Gewährleistung des Kontaktdrucks bei der Überführung des Mitnehmerhebels (24) in die Einschaltstellung durch manuelle Betätigung des Schaltknebels (11),
dadurch gekennzeichnet, daß
die Federmittel eine einzige Feder (48) umfassen, die zwischen die beiden Kontaktträger (18, 20) eingesetzt und zwischen einem Zapfen (68) des Mitnehmerhebels (24) und einer Ausgleichsweiche (58) eines Kraftverteilers (50) gespannt ist, wobei die genannte Weiche (58) quer zur Wirklinie der Feder (48) angeordnet und in zwei einander gegenüberliegenden Aufnahmen (60, 62) der nebeneinander montierten Kontaktträger (18, 20) gelagert ist.

2. Schaltmechanismus nach Anspruch 1, dadurch gekennzeichnet, daß die beiden aus Isolierstoff bestehenden Neutralleiter-Kontaktäger (18) bzw. Phasenleiter-Kontaktträger (20) unter Einhaltung eines Spiels auf der Schwenkachse (22) montiert sind und die Kontaktdrucfeder (48) als Zugfeder ausgeführt ist.

3. Schaltmechanmus nach Anspruch 1 oder 2, dadurch gekennzeichnet, daß mindestens eine Aufnahme (60, 62) der Weiche (58) einen ersten, als Lager ausgebildeten Abschnitt mit radialer Ausrichtung der von der Feder (48) aufgebrachten Druckkraft sowie einen zweiten, als Gelenk ausgebildeten Abschnit aufweist, der eine Justierung der Einbaulage der Weiche (58) bei ungleichmäßiger Abnutzung der Phasenleiterkontakte (16, 17) und Neutralleiterkontakte (14, 15) ermöglicht.

4. Schaltmechanismus nach Anspruch 3, dadurch gekennzeichnet, daß der erste Abschnitt der Aufnahme (60, 62) zwei sich diametral gegenüberliegende, als Kreissegmente ausgebildete Stützflächen (70, 72) aufweist, die durch zwei entsprechend der Wirkrichtung der beiden Kontaktträger (18, 20) ausgerichtete konische Ausnehmungen (74, 76) voneinander getrennt sind.

5. Schaltmechanismus nach einem der Ansprüche 2 bis 4, dadurch gekennzeichnet, daß die beiden Isolierstoff-Kontaktträger (18, 20) zwei obere Abschnitte (54, 56), zwischen denen die Kontaktdruckfeder (48) eingesetzt ist, sowie zwei die genannten Aufnahmen (60, 62) der Weiche (58) umgebende Vorsprünge (64, 66) aufweisen, wobei die Tiefe jeder Aufnahme (60, 62) größer ist als der Durchmesser der Feder.

6. Schaltmechanismus nach Anspruch 5, dadurch gekennzeichnet, daß die beiden Vorsprünge (64, 66) der Kontaktträger (18, 20) in Querrichtung durch einen kleinen Zwischenraum voneinander getrennt sind, der das Aufsetzen der Zugfeder (48) auf den Mittelabschnitt der Weiche (58) ermöglicht, und daß sich die genannte Feder (48) in der mittleren Symmetrieebene des Isolierstoffgehäuses (12) erstreckt.

7. Schaltmechanismus nach einem der Ansprüche 1 bis 6, dadurch gekennzeichnet, daß die Schwenkachse (22) der Kontaktträger (18, 20) zwischen den Aufhängepunkten der Feder (48) am Zapfen (68) des Mitnehmerhebels (24) und an der Weiche (58) angeordnet ist und daß der Auslösehebel (32) begrenzt drehbar auf einer ersten Achse (34) des Mitnehmerhebels (24) gelagert ist, wobei die genannte erste Achse (34) in bezug auf die Schwenkachse (22) versetzt angeordnet ist.

## Claims

1. An operating mechanism of a miniature phase plus neutral electrical circuit breaker, having :
- a double switch component comprising a movable neutral contact (14) supported by a neutral contact support (18) to cooperate with a stationary neutral contact (15) and a movable phase contact (16) supported by a phase contact support (20) to cooperate with a stationary phase contact (17),
- a rotating plate (24) for simultaneous driving of the two contact supports (18, 20) between an open position and a closed position of the contacts (14, 15; 16, 17), said contact supports (18, 20) being mounted on a pivot (22) to allow a relative pivoting movement with respect to the plate (24),
- an actuating handle (11) coupled to a mechanical transmission link (41) associated with the plate (24),
- a trip lever (32) controlled by a trip device (13, 19) to interrupt the mechanical link (41) when a fault occurs, leading to automatic opening of the contacts,
- and flexible means for providing the contact pressure when the plate (24) moves to the closed position due to manual action of the handle (11),
characterized in that
the flexible means comprise a single spring (48) inserted between the two contact supports (18, 20) and secured between a stud (68) of the plate (24), and a balancing needle (58) of a rocking lever device (50), said needle (58) extending transversely to the line of action of the spring (48), being housed in two opposite cavities (60, 62) of the juxtaposed contact supports (18, 20).

2. The operating mechanism according to claim 1, characterized in that the two neutral (18) and phase (20) contact supports, made of insulating material, are mounted with clearance on the pivot (22), and that the contact pressure spring (48) is a tension spring.

3. The operating mechanism according to claim 1 or 2, characterized in that at least one support cavity (60, 62) of the needle (58) comprises a first portion arranged as a bearing wish radial orientation of the pressure force exerted by the spring (48) and a see and portion shaped as an articulation enabling adjustment of the position of the needle (58) in case of unequal wear of the phase (16, 17) and neutral (14, 15) contacts.

4. The operating mechanism according to claim 3, characterized in that the first portion of the cavity (60, 62) comprises two diametrically opposed bearing surfaces (70, 72) in the form of circular sectors, separated from one another by two cylindrical recesses (74, 76) oriented in the direction of movement of the two contact supports (18, 20).

5. The operating mechanism according to one of the claims 2 to 4, characterized in that the two insulating contact supports (18, 20) comprise two upper arms (54, 56) between which the contact pressure spring (48) is arranged, and two protuberances (64, 66) around said cavities (60, 62) housing the needle (58), the depth of each cavity (60, 62) being greater than the diameter of the spring.

6. The operating mechanism according to claim 5, characterized in that the two protuberances (64, 66) of the contact supports (18, 20) are separated transversely by a small distance enabling the tension spring (48) to be hooked onto the central part of the needle (58), and that said spring (43) extends in the mid-plane of symmetry of the insulating case (12).

7. The operating mechanism according to one of the claims 1 to 6, characterized in that the articulation pivot (22) of the contact supports (18, 20) is located between the anchoring points of the spring (48) on the stud (68) of the plate (24), and the needle (58), and that the trip lever (32) is mounted with limited pivoting on a first spindle (34) of the plate (24), said first spindle (34) being offset from the pivot (22).
